# FASCICULE DE BREVET EUROPEEN

(11) **EP 0 274 371 B1**
(45) Date de publication et mention de la délivrance du brevet: **29.07.1992**
(21) Numéro de dépôt: 87870192.9
(22) Date de dépôt: 22.12.1987
(51) Int. Cl.: A47C 23/06

(54) **Sommier roulable à lattes, à largeurs variables, équipé de rotule souples, articulées, coulissantes, indépendantes, auto-portantes et auto-adhérentes**
Rollbarer Lattenrost mit veränderbarer Breite und mit elastischen, gegliederten, schiebbaren, unabhängigen, selbsttragenden und anhaftenden Lagerkörpern
Rollable bed base provided with variable-width slats and having flexible, articulated, sliding, independent, self-supporting and self-attaching supporting elements

(30) Priorité: 29.12.1986 BE 217620; 01.10.1987 BE 8701112
(43) Date de publication de la demande: 13.07.1988
(73) Titulaire: Watteau, Lucien, B-1630 Linkebeek (BE)
(72) Inventeur: Watteau, Lucien, B-1630 Linkebeek (BE)

(56) Documents cités:
- EP-A- 0 050 293
- AU-B- 530 848
- CH-A- 546 555
- DE-A- 3 227 236

## Description

L'invention concerne un sommier à lattes flexibles, sans longerons, articulable et roulable, dont les lattes sont reliées par des courroies crantées à espaces réguliers pour permettre leur passage.

Caractérisé par sa composition de quasi exclusivement trois sortes de pièces composantes, c'est-à-dire les lattes, les rotules et les courroies, cela hormis les lattes de renfort éventuelles. Les lattes peuvent être de longueurs et d'épaisseurs pouvant être variables, déterminé par la nécessité ou le goût de l'utilisateur, lattes coulissant dans l'évidure supérieure percée de part en part, de deux ou davantage de rotules souples, indépendantes, articulées, auto portantes à base large formant un effet ventouse les stabilisant sur tous supports. La conjonction des propriétés des courroies sectionnées à volonté et des lattes pouvant être de longueurs variables combinée avec le positionnement des rotules indépendantes permet une multitude de dimensions et de formes de sommiers.

On connaît actuellement un grand nombre de sommiers à lattes des plus sommaires aux plus sophistiqués. Il existe notamment comme le Brevet EP-A-0.050293 (Fig. 1) le montre, des sommiers à lattes flexibles sur rotules (4) fixées à des longerons rigides (2) avec des supports renforts (Fig. 2) de modèle différent des rotules supports des lattes de base dont la fente centrale (10) enserre la latte de renfort et dont les encoches (11) servent au coulissement sur les lattes (Fig.3 : 3) qui les supportent. C'est un type de sommier assez répandu avec des supports de lattes de renfort de forme particulière expliquée ci-dessus.

On connaît également comme dans le Brevet CH.A.546555 un sommier à lattes combiné avec tiroir, des courroies crantées (Fig. 3 et 4 : 16-17) qui relient les lattes entr'elles pour les entraîner à espaces réguliers. les extrémités des lattes se nichent dans des embouts non articulés et non percés (Fig.4 : 29) et non des rotules, qui coulissent dans un coffre (20) et sont entraînés par des guides fixes parallèles solidaires formant cadre, qui maintient les lattes à une hauteur suffisante pour permettre leur flexibilité par le vide inférieur et non la configuration de rotules articulées inexistantes. Les figures 1, 2 et 3 illustrent à suffisance qu'il s'agit d'un sommier à lattes coulissant avec un tiroir inférieur s'ouvrant latéralement (ce qui le rend encombrant).

Il existe aussi comme dans le Brevet AU-B-530848 un sommier à lattes (Fig. 6 : 24) dont les extrémités sont nichées dans des embouts (Fig. 6 : 6) non percés de part en part (Fig. 2) pouvant osciller (Fig. 5) sur un axe semi-cylindrique central situé sous l'embout (Fig. 1,2,3 : 26) mais sans effet ressort, ce qui limite assez fort le confort du sommier. Les embouts (Fig. 1,2, 3, 5, 6 : 6) sont solidaires de parties plates (Fig. 1,2,3,5,6 : 4) qui relient les embouts ensemble. Une paire de ce qui est décrit ci-dessus se place face à face parallèlement dans un cadre support (Fig. 6 : 30) Ce système ne permet pas d'obtenir notamment des largeurs variables dans le même sommier.

Le Brevet DE-A-3.2.27.236 est un sommier à lattes composé d'embouts fermés (Fig. 2,3 : 10) dans lesquels se nichent de chaque côté les extrémités des lattes (Fig. 5 : 16). Ces embouts ne possèdent aucun effet de suspension et exigent un cadre (Fig. 5 : 17) surélevé par rapport au sol pour permettre la flexibilité des lattes. Les embouts sont reliés par les axes vissés de chaînons (Fig. 4) qui maintiennent un espace déterminé entre les embouts. Les chaînons permettent de rouler le sommier à largeur constante dans un cadre indispensable et ne peut varier de forme dans la largeur. De plus le confort du sommier sans rotules articulées se limite à la flexibilité des lattes.

La majorité des sommiers à lattes connus ne sont pas démontables et comprennent forcément un volume d'espaces vides qui donne un encombrement inutile pour le stockage le transport et le remisage. Quelques sommiers à lattes sommaires et bon marché se vendent démontés en kit mais demandent soit des outils, soit des accessoires pour leur montage. Ils sont toujours montés avec des longerons. Quand les utilisateurs se passent de sommier et que les matelas sont en mousse (par exemple dans les caravanes, les motorhomes, les bateaux de plaisance etc...) les coussins en mousse se transforment en matelas pour la nuit et sont posés dans la majorité des cas à même le support. Il en résulte un manque de confort, de soutien du dos et une condensation non évacuée entre le matelas et les supports, ce qui est nuisible pour la santé des utilisateurs et des matelas qui pourrissent s'ils ne sont pas aérés régulièrement.

La présente invention veut remédier à ces inconvénients et vise à étendre considérablement l'utilisation des sommiers à lattes dans les créneaux non encore exploités en lui conférant des propriétés jusqu'à présent inégalées.

La présente invention veut remédier à ces inconvénients. L'invention telle qu'elle est caractérisée dans les revendications, résout le problème quant à créer un sommier roulable d'une très grande simplicité tout en possédant toutes les qualités mécaniques des meilleurs sommiers à lattes connus. Ce sommier sans longerons peut se monter et se démonter sans problèmes, en respectant toutes dimensions et formes même irrégulières désirées.

Ce sommier est constitué seulement de trois pièces composantes : un seul type de rotules de soutien comme de renfort, des lattes et des courroies crantées. Il n'y a donc que trois sortes de pièces à fabriquer.

Les lattes sont assemblées à l'aide de courroies crantées. A chaque extrémité des lattes se placent en les coulissant les rotules de soutien. Les rotules identiques de renfort coulissent sur les lattes à l'intérieur du sommier pour le renforcer éventuellement là où la nécessité le demande.

L'invention procure une série d'avantages permettant d'étendre l'utilisation des sommiers à lattes en plus des usages connus aux cas où les systèmes existants ne peuvent être employés ou que se poseraient des problèmes importants et coûteux d'adaptation. Le sommier est montable et démontable rapidement par quiconque sans outils ni accessoires. Démonté, il ne pourrait être plus compact. : 2 dm² multiplié par la largeur du sommier.

Un sommier monté roulé de deux mètres de long occupe un volume de 0,30 m de diamètre sur la largeur totale du sommier.

Il offre donc d'immenses avantages pour son stockage, son remisage et son transport démonté ou monté roulé. Les rotules sont fabriquées en matériau souple tels le caoutchouc ou produits similaires. Les rotules sont à base large, formant ventouses sur les supports et ayant une assise suffisante pour les faire tenir verticalement toutes seules. La souplesse du matériau, l'évidure inférieure bordée latéralement de deux pattes recourbées donnent aux rotules un effet ressort et permet l'oscillation des lattes. Les rotules sont auto-portantes et ne demandent pas de longerons. Elles sont indépendantes et enserrent dans une gaine horizontale supérieure des lattes sur lesquelles elles peuvent coulisser aisément pour les soutenir à chaque extrémité ou pour les renforcer dans le centre pour un sommier économique pour deux personnes. Pour rendre plus rigide une ou des lattes, on ajoute une paire de rotules supplémentaires sur les lattes à l'intérieur du sommier.

En les rapprochant l'une de l'autre vers le centre, on augmente progressivement la rigidité des lattes quand ces rotules sont placées sur un support de même niveau que celui des rotules de soutien. Si dans le milieu, sous le sommier, existe un vide, on glisse dans l'évidure inférieure des rotules de renfort une latte qui, comme expliqué plus haut, durcit la latte placée au-dessus.

La gaine supérieure de la rotule pour le passage des lattes est garnie, à l'intérieur et latéralement, de petites fentes horizontales dont les lèvres en s'espaçant autorisent l'utilisation de plusieurs épaisseurs de lattes permettant de varier la résistance du sommier suivant les besoins de l'utilisateur.

Un modèle de rotules dont la partie supérieure de fixation des lattes est en forme de T dont les parois extérieures sont également fendues, permet aussi d'utiliser des lattes plus épaisses.

Grâce au coulissement des rotules gainées sur les lattes passant dans les fentes de courroies crantées, il est possible de faire n'importe quelles formes de lit à largeurs variables, à coins ou côtés arrondis, obliques, etc... notamment pour l'utilisation dans les cas où les supports ou les espaces disponibles ne sont pas réguliers, tels bateaux, motorhomes, caravanes, etc... ou par goût d'originalité (lits ronds par exemple). Pour toujours maintenir les lattes ensemble, les courroies crantées peuvent être coupées et décalées dans le sens de la largeur tout en étant dans le même prolongement.

L'invention permet aux propriétaires de ce type de sommier de le transformer à leur goût au point de vue dimensions, usages et formes uniquement en changeant les lattes. La partition du sommier en plusieurs parties est possible sur sa longueur sans problèmes. Il suffit de couper à la même hauteur les deux courroies crantées. l'auto-adhérence des rotules permet aux différentes parties du sommier de rester en place. Cet avantage est particulièrement utile dans une caravane (par exemple) où les parties de sommier peuvent rester sur les banquettes et où seule la partie placée sur la table abaissée doit être remisée quand la table est relevée.

L'invention est exposée ci-après plus en détails à l'aide de dessins.

Explications des dessins :
La Figure 1 représente une rotule (1) en perspective avec une latte (2) d'épaisseur minimale passant par la gaine (11), les lèvres des fentes horizontales latérales (4) ne sont pas écartées. L'évidure inférieue (7) et les pattes recourbées (13) confèrent l'effet ressort et permettent l'oscillation des lattes (2).
La Figure 2 représente la même rotule que la Figure 1 mais donnant le passage à une latte plus épaisse (2¹) les lèvres des fentes latérales (4¹) s'écartant pour y parvenir.
La Figure 3 représente une rotule dont la partie supérieure est en forme de T (10) dont les fentes latérales sont extérieures (5) pour la fixation d'une latte (9) d'épaisseur minimale.
La Figure 4 représente la même rotule que la Figure 3 mais permettant la fixation d'une latte plus épaisse (91) les lèvres des fentes latérales (5¹) s'écartant pour y parvenir.
La Figure 5 représente en plan un sommier à lattes pour une personne, composé de rotules (1) indépendantes de lattes (2) glissées à intervalles réguliers dans les fentes, de courroies (3) crantées (3¹). Placés côte à côte deux sommiers pareils constituent la solution idéale pour un lit de deux personnes.
La Figure 6 représente en plan un sommier à lattes plus économique pour deux personnes composé comme dans la Figure 5 mais avec une rangée de rotules (1²) de soutien placée au milieu du sommier.
La Figure 7 représente en plan un sommier à lattes comme décrit pour les deux figures précédentes, mais illustrant une des multiples possibilités d'utiliser des lattes à longueurs variables suivant la place disponible ou le gabarit du support. Sur les deux côtés du sommier toutes les lattes peuvent avoir un alignement identique ou différent.
   Quand les variations de longueurs de lattes sont nécessaires, les courroies crantées sont sectionnées (3²) et placées dans un prolongement décalé autant de fois que la forme du sommier l'exige. Les sommiers peuvent être aussi partagés dans le sens de la longueur suivant les nécessités. Il suffit de couper les deux courroies crantées là où on le désire (3³). Les rotules formant ventouses sur les supports, la partition du sommier en plusieurs parties ne pose pas de problèmes. Rotules de renfort (1²) placées au mileu pour sommier de deux personnes : par paire pour renforcer une ou plusieurs lattes.
La Figure 8 représente une vue perspective des trois éléments constitutifs du sommier assemblé. La rotule (1) coulissant sur la latte (2) passe dans les fentes (3¹) de la courroie crantée (3).
La Figure 9 représente de profil le sommier assemblé et roulé sur lui-même (diamètre 0,30 m pour un sommier de 2 m de long) les rotules (1) enserrant les lattes (2) reliées par les courroies crantées (3).
La Figure 10 représente une vue perspective d'une latte (2) de sommier renforcée par une paire de rotules de renfort (1²) identiques aux rotules de soutien (1) (le tout supporté au même niveau). Le rapprochement de ces deux rotules (1²) vers le centre rend la latte (2) plus rigide. Les rotules (1²), coulissent sur la latte (2) par la gaine (11). L'évidure (7) permet l'articulation de la rotule. Deux morceaux de courroies crantées (3) rappellent l'existence de celles-ci.
La Figure 11 représente une vue perspective d'une latte (2) du sommier renforcée par une latte inférieure (15). Ces deux lattes sont jumelées par deux rotules de renfort (1²) qui coulissent sur elles et qui en se rapprochant rendent la latte supérieure plus rigide. Ces lattes coulissent respectivement par la gaine (11) et l'évidure (7). Ce système de raidissement est utilisé quand ce ne sont uniquement que les rotules de soutien (1) qui sont posées sur des supports (14).

## Revendications

1. Sommier à lattes (2) flexibles, sans longerons, articulable, et roulable, dont les lattes sont reliées par des courroies (3) crantées (3¹) à espaces réguliers pour permettre leur passage (le passage des lattes) caractérisé par sa composition de trois sortes de pièces comportant :
des lattes (2),
des rotules (1) et
des courroies (3) hormis les lattes de renforts éventuelles (15),
les lattes (2) peuvent être de longueurs différentes et d'épaisseurs variables déterminées par la nécessité ou le goût de l'utilisateur;
les lattes coulissent dans une gaine supérieure (11) des rotules percées de part en part, de deux rotules (1) souples, indépendantes, articulées, autoportantes à base large formant un effet ventouse les stabilisant sur tous supports;
la conjonction des propriétés des courroies sectionnées (3²) à volonté et des lattes pouvant être de longueurs variables (2) combinées avec le positionnement des rotules indépendantes (1) permet une multitude illimitée de dimensions et de formes de sommier.

2. Sommier à Pattes suivant la revendication 1 caractérisée en ce que les rotules (1) en matériau souple dont l'évidure centrale (11) ou latérales présentent sur les plans verticaux intérieurs ou extérieurs un crantage (4) et (5) leur conférant une élasticité dans la hauteur permettant le passage de différentes épaisseurs de lattes (2 et 2¹) (5 et 5¹) tout en les tenant enserrées.

3. Sommier à lattes suivant les revendications 1 et 2 caractérisé en ce que les rotules (1) en matériau souple ont une évidure inférieure centrale (7) permettant un effet ressort et des pattes recourbées latérales (13) permettant également l'oscillation latérale des rotules (1).

4. Sommier à lattes suivant les revendications 1 à 3 caractérisé en ce que les rotules (1) identiques à celles (1) qui soutiennent latéralement le sommier, qui servent de rotules de renfort (1²) aux lattes; font, quand placées en une rangée au centre du sommier, un sommier économique pour deux personnes et quand placées par paire sur une ou plusieurs lattes, diminuent d'autant plus la flexibilité de celles-ci, qu'on les rapproche l'une de l'autre quand les rotules de renfort (1²) sont supportées au même niveau que les rotules de support.

5. Sommier à lattes selon les revendications 1 à 4 caractérisé en ce que l'évidure inférieure (7) dans la paire de rotules de renfort (1²) permet le passage d'une latte de renfort (15) qui augmente la rigidité de la latte supérieure d'autant plus que l'on rapproche les rotules de renfort (15) l'une de l'autre, pour utilisation quand les rotules de renfort (1²) ne reposent pas sur un quelconque support de même niveau ou se trouvent dans le vide.

6. Sommier à lattes suivant les revendications 1 à 5 caractérisé en ce que le sommier comme il peut être partagé sur sa longueur et avoir des largeurs variables et que la longueur des lattes (2) peut s'y adapter grâce au coulissement des rotules (1) et aux courroies crantées (3) qui peuvent être constituées de plusieurs morceaux (3²) placés en prolongements décalés, que grâce à cela, ce sommier a son utilisation dans les caravanes motorhomes, bateaux et pour tous sommiers de formes spéciales et sur mesure.

7. Sommier à lattes suivant les revendications 1 à 6 caractérisé en ce qu'il est montable et démontable sans outils ou accessoires quelconques par quiconque et que pour un changement de largeur, de longueur ou de forme de sommier, il suffirait éventuellement de changer les lattes s'il s'agit d'un agrandissement ou de raccourcir celles-ci s'il s'agit d'un rétrécissement.

## Claims

1. Bed base with flexible slats (2), no side frames, articulated and rollable, which slats are connected by belts (3) with evenly spaced notches along which the slats can slide, characterized by its composition of three types of components including :
- slats (2),
- ball-joints (1) and
- belts (3), except for any reinforcing slats (15),
the slats (2) can be of different lengths and variable thickness according to user needs or preferences; the slats slide in a casing (11) over ball-joints perforated either side, two flexible, independent, articulated self-supporting ball-joints (1) with a broad bass acting as a suction grip to stabilize them on all suport surfaces; the combination of the properties of the belts (3²) adjustable at will and the slats of variable lengths (2) combined with the positioning of the independent ball-joints (1) offers an unlimited choice of shapes and sizes for the bed base.

2. Bed base with slats according to claim 1 characterized in that the flexible ball-joints (1) whose central or side cavities (11) on the inner or outer vertical planes have notches (4) and (5) to confer elasticity heightwise to allow for the passage of slats of different thicknesses (2 and 2¹) (5 and 5¹) while firmly securing them.

3. Bed base with slats according to claims 1 and 2 characterized in that the flexible ball-joints (1) have a central lower cavity (7) acting as a spring and curved side feet (13) which also allow for sideways movement of the ball-joints (1).

4. Bed base with slats according to claims 1 to 3 characterized in that the ball-joints (1) identical to those (1) laterally supporting the bed base, which act as reinforcing ball-joints (1²) for the slats, when placed in a row in the centre of the bed base, form a space-saving double bed base, and when placed in pairs on one or more slats, reduce their flexibility accordingly, when they are drawn closer together when the reinforcing ball-joints (1) are supported at the same level as the supporting ball-joints.

5. Bed base with slats according to claims 1 to 4 characterized in that the inner cavity (7) in the pair of reinforcing ball-joints (1²) allows for the passage of a reinforcing slat (15) which increases the rigidity of the upper slat as the reinforcing ball-joints (15) drawn closer together, for use when the reinforcing slats (1²) do not rest on any support surface fo the same level or are otherwise totally unsupported.

6. Bed base with slats acording to claims 1 to 5 characterized in that the bed base is such that it can be divided lengthwise and have variable widths and that the length of the slats (2) can be adapted thereto thanks to the sliding action of the ball-joints (1) and the notched belts (3) which can be made up of several pieces (3²) which can be extended in an offset arrangement, that consequently this bed base can be used in caravans, motorhomes, boats and for all special and made-to-measure shapes of bed bases.

7. Bed base with slats according to claims 1 to 6 characterized in that it can be put and dismantled without using any tools or accessories whatsoever and that to adjust the width, length or shape of the bed base, the slats need only to be changed to widen the bed base or shortened to make it narrower.

## Patentansprüche

1. Rost mit flexiblen Latten (2), ohne Längsträger, schwenkbar, und rollbar, dessen Latten durch formgezahnte (3¹) Binderiemen (3) verbunden sind, die sich in regelmässigen Abständen befinden um deren Einspannung zu gewährleisten. Die Latteneinspannung besteht aus drei unterschiedlichen Teilen :
- Latten (2),
- Kugelgelenke (1) und
- Binderiemen (3) ausser den eventuellen Verstärkungslatten (15),
die Latten (2) können von unterschiedlicher Lange und von variabler Stärke sein, abhängig von den Erfordernissen oder des Geschmacks des Benutzers; die Latten gleiten in einer oberen Ummantelung (11) durchgehend ausgehölte Kugelgelenke, zwei biegsame, unabhängige, schwenkbare, selbsttragende Kugelgelenke mit breiter Basis, mit Saugnapfeffekt zwechs ihrer Stabilisierung auf allen Trägergrundlagen; die Verbindung der Eigenschaften der wahlweise zugeschnittenen Binderiemen (3²) und der Latten mit wahlweise unterschiedlichen Längen (2) kombiniert mit der Lage der Unabhängigen Kugelgelenke (1) erlaubt eine unbegrenzte Anzahl von Ausmassen und Formen des Lattenrosts.

2. Lattenrost gemäss des Anspruchs 1, gekennzeichnet durch die Kugelgelenke (1) aus biegsamen Material deren zentrale oder seitlichen Aushohlung(en) (11) auf den innenren oder äusseren, senkrechten Flachen eine Formzahnung (4 und 5) aufweisen, die ihnen eine vertikale Elastizität verleiht, was den Durchgang verschiedener Lattenstarken (2 und 2¹) (5 und 5¹) erlaubt indem sie sie gleichzeitig zingespannt hält.

3. Lattenrost gemäss den Ansprüchen 1 und 2, gekennzeichnet durch die Kugelgelenke (1) aus biegsamen Material, mit einer unteren, zentralen Aushöhlung (7), zwecks Erreihnung eines Federungseffekts und mit seitlichen, gekrümmten Stützen (13), die ebenfalls eine seitliche Schwingung der Kugelgelenke (1) ermöglichen.

4. Lattenrost gemäss den Ansprüchen 1 bis 3, gekennzeichnet durch Kugelgelenke (1), identisch mit denen (1), die seitlich den Rost stützen, die als Stützgelenke (1²) für die Latten dienen; bilden, wenn sie einreihig in der Rostmitte plaziert sind, einen preiswerten Lattenrost für zwei Personen, und wenn sie paarweise auf eine oder auf mehrere Latten plaziert werden, senken sie dementsprechend umsomehr deren Flexibilität als sie gegeneinander genähert werden wenn die verstärkenden Kugelgelenke (1) auf gleicher Ebene wie die Trägergelenke getragen werden.

5. Lattenrost gemäss den Anspruchen 1 bis 4, gekennzeichnet durch die untere Aushöhlung (7) in dem Paar Stützgelenke (1²), die den Durchgang einer verstärkenden Latte (15) ermöglicht, die die Versteifung der oberen Latte umsomehr steigern, als die Stützgelenke (15) einander genähert werden, zwecks Benutzung wenn die Stützgelenke (1²) nicht auf irgendeinem Träger gleicher Ebene ruhen oder sich in Leeren befinden.

6. Lattenrost gemäss den Ansprüchen 1 bis 5, gekennzeichnet durch den Rost, der, weil er längsseitig geteilt werden und variable Breiten haben kann und die Länge der Latten (2) sich daran anpassen lässt, dank dem Gleiten der Kugelgelenke (1) und der formgezahnten Binderiemen (3), die aus mehreren Teilen (3²) bestehen können, die in versetzten Verlängerungen plaziert werdden, ergibt, dass dieser Lattenrost Verwendung findet in Wohnwagen, Camping Cars, Boote, und für alle Bettgestelle mit Sonder- bzw. Massformen.

7. Lattenrost gemäss den Anspruchen 1 bis 6, gekennzeichnet durch die Montier- und Zerlegbarkeit ohne Werkzeug oder Zubehör durch jede Person, wobei für eine Anderung der Breite, der Länge oder der Form des Rosts, es eventuell ausreicht die Latten zu wehseln falls es sich um eine Vergrösserung oder sie zu kürzen falls es sich um eine Verkürzung handelt.
